# EUROPÄISCHE PATENTSCHRIFT

(11) **EP 1 972 184 B1**
(45) Veröffentlichungstag und Bekanntmachung des Hinweises auf die Patenterteilung: **16.03.2011**
(21) Anmeldenummer: 06829442.0
(22) Anmeldetag: 07.12.2006
(51) Int. Cl.: H05B 37/02

(54) **VERFAHREN ZUM BETREIBEN EINER LICHTQUELLE MIT HILFE EINES LAMPENBETRIEBSGERÄTS SOWIE LAMPENBETRIEBSGERÄT HIERFÜR**
METHOD FOR THE OPERATION OF A LIGHT SOURCE WITH THE AID OF A LAMP OPERATING DEVICE, AND LAMP OPERATING DEVICE THEREFOR
PROCÉDÉ POUR FAIRE FONCTIONNER UNE SOURCE DE LUMIÈRE AU MOYEN D'UN APPAREIL DE COMMANDE DE LAMPE ET APPAREIL DE COMMANDE DE LAMPE À CET EFFET

(30) Priorität: 10.01.2006 DE 102006001256
(43) Veröffentlichungstag der Anmeldung: 24.09.2008
(73) Patentinhaber: Tridonic GmbH & Co KG, 6851 Dornbirn (AT)
(72) Erfinder: RUDIGIER, Martin, 6555 Kappl (AT)
(74) Vertreter: Rupp, Christian
(86) Internationale Anmeldenummer: PCT/EP2006/011846
(87) Internationale Veröffentlichungsnummer: WO 2007/079865

(56) Entgegenhaltungen:
- WO-A-99/60804
- JP-A- 7 320 879
- JP-A- 8 148 284
- US-A- 5 336 979
- US-A1- 2005 174 067

## Beschreibung

Die vorliegende Erfindung betrifft ein Verfahren zum Betreiben einer Lichtquelle gemäß dem Oberbegriff des Anspruchs 1, bei dem mit Hilfe eines Lampenbetriebsgeräts die Helligkeit der Lichtquelle in Abhängigkeit von externen Helligkeitsbefehlen eingestellt wird. Darüber hinaus betrifft die vorliegende Erfindung ein zur Durchführung des entsprechenden Verfahrens geeignetes Lampenbetriebsgerät.

Um eine komfortable Beleuchtungssteuerung vornehmen zu können, weisen Lampenbetriebsgeräte moderner Bauart üblicherweise die Option auf, ihnen externe Steuerbefehle zu übermitteln, welche bei der Ansteuerung der dem Lampenbetriebsgerät zugeordneten Lichtquelle berücksichtigt werden. Hierbei besteht insbesondere die Möglichkeit, mit Hilfe digitaler Befehle Helligkeitswerte vorzugeben, welche von dem Lampenbetriebsgerät in entsprechender Weise umgesetzt werden.

WO 99/60804 A zeigt ein netzwerkbasiertes elektrisches Steuerungssystem mit verteilter Sensorik und Steuerung, welches für Beleuchtungszwecke ausgelegt ist. Dabei offenbart ein lokales Netzwerk ein Kommunikationsnetzwerk zum Informationsaustausch und eine Vielzahl elektrischer Bauteile, die mit dem Kommunikationsnetzwerk verbunden sind. Jedes der elektrischen Bauteile ist so ausgelegt, dass es eine bestimmte Funktion ausführen kann, wobei Informationen von einem oder mehreren anderen an das besagte Kommunikationsnetzwerk angeschlossenen elektrischen Bauteilen empfangen werden kann. Die elektrischen Bauteile operieren zusammen, womit Bauteilfunktionen verteilt und Informationen geteilt werden. Bei den elektrischen Bauteilen handelt es sich um Sensoren, Transceiver, Switches, Dimmer und Steuerungseinheiten.

JP 08 148284 A offenbart eine Verfahren zur Steuerung eines Licht-Dimmers, und einen Licht-Dimmer Steuerungsapparat. Dabei wird die Abweichung eines Dimmkoeffizients abhängig von einer Frequenz reduziert, selbst wenn der Dimmkoeffizient klein ist.

JP 07 320879 A zeigt ein Beleuchtugssteuerungsgerät, das unnatürliches Flackern der Leuchte mittels eine Bit-Korrektureinheit verhindert, selbst wenn die Werte der Lichtsteuerungsinformationen durch Rauschen unkenntlich gemacht worden sind.

US 2005/174067 A1 bezieht sich auf ein Verfahren zum Betreiben einer Leuchte und ein elektronisches Vorschaltgerät (EVG), beispielsweise zum betreiben einer Gasentladungslampe. In diesem Fall wird ein interner Timer des EVG mit Hilfe einer Zeitinformation korrigiert, die durch externe Signale empfangen wird.

US-A- 5 477 111 zeigt einen Dimmer zum Einsatz in einer Beleuchtungssteuerung, der einen Triac-Regelkreis beinhaltet, der sowohl die Regelung von Glühlampensysteme als auch von Niedervoltbeleuchtungssystemen erlaubt. Der Triac-Regelkreis enthält einen Mikrocontroller, der die Dauer des Gate-Triggering-Pulses basierend auf der gewünschten Intensität der Last verstellt.

Moderne Beleuchtungssysteme arbeiten dabei oftmals gemäß dem so genannten DALI-(Digital Addressable Lighting Interface)Standard, welcher eine Schnittstellendefinition zur Übermittlung digitaler Befehle für die Beleuchtungssteuerung darstellt. Der DALI-Standard wurde von führenden Vertretern der Beleuchtungsindustrie entwickelt und eröffnet die Möglichkeit, verteilt angeordnete Lichtquellen in einfacher Weise in digital anzusteuern. Zentrales Element des DALI-Standards ist dabei die Möglichkeit, Leuchten individuell oder in Gruppen zusammengefasst Helligkeitsbefehle zu übermitteln, um die entsprechenden Lichtquellen auf gewünschte Helligkeitspegel einzustellen. Auch andere Beleuchtungssysteme, bei denen verteilt angeordnete Lampenbetriebsgeräte von einer Zentrale aus Helligkeitsbefehle übermittelt werden, sind bekannt.

Erhält ein entsprechend dem DALI-Standard arbeitendes Lampenbetriebsgerät einen neuen Helligkeitsbefehl, so steuert es üblicherweise die ihm zugeordnete Lichtquelle nicht augenblicklich mit der neuen Helligkeit an. Da für einen Beobachter derartige Helligkeitssprünge störend wären, wird stattdessen die Helligkeit kontinuierlich oder in mehreren kleinen Stufen auf den neuen Helligkeitswert erhöht bzw. reduziert, wobei im Falle der stufenweisen Veränderung die einzelnen Stufen derart gewählt sind, dass sich für einen Betrachter ein nahezu kontinuierlicher Übergang ergibt. Eine derartige Helligkeitsveränderung ist für den Betrachter deutlich angenehmer als die sprunghafte Veränderung. Die verschiedenen Lampenbetriebsgeräte weisen dabei jeweils eine bestimmte Dimmgeschwindigkeit auf, welche vorgibt, innerhalb welchem Dimmzeitraum die Helligkeit von dem Ausgangswert auf den neuen Endwert verändert wird. Beispielsweise ist es bekannt, einen Dimmzeitraum von 500ms vorzugeben. Nach Erhalt eines neuen Helligkeitsbefehls wird also die Lichtquelle innerhalb von 0,5s auf die neue Helligkeit angehoben bzw. abgesenkt.

Es hat sich nunmehr gezeigt, dass eine Vorgabe von 500ms für die Helligkeitsveränderung in Situationen, in den die Helligkeit nur sehr selten verändert wird, vollkommen ausreichend ist. Auf der anderen Seite allerdings können durchaus Fälle auftreten, bei denen für spezielle Anwendungen innerhalb eines kurzen Zeitraums immer wieder neue Helligkeitsbefehle übermittelt werden. Ist der zeitliche Abstand zwischen der Übermittlung zweier neuer Helligkeitsbefehle kürzer als der vorgegebene Dimmzeitraum von beispielsweise 500ms, so hat dies zur Folge, dass der soeben erhaltene End- oder Zielhelligkeitswert noch gar nicht eingestellt worden ist, bevor schon wieder ein neuer Zielwert übermittelt wurde. Letztendlich bedeutet dies, dass die Lichtquellen niemals in der gewünschten Helligkeit angesteuert werden. Liegt hingegen der zeitliche Abstand der Übermittlung von aufeinanderfolgenden Helligkeitsbefehlen etwas oberhalb des vorgegebenen Dimmzeitraums, so ergibt sich ein für einen Betrachter ebenfalls sehr unschöner Helligkeitsverlauf, da die Helligkeit für einen kurzen Zeitraum konstant bleibt und dann wieder verändert wird, was einem Flackern der Leuchte sehr ähnlich ist. Zwar besteht beim DALI-Standard durchaus die Möglichkeit, die Dimmgeschwindigkeit mit Hilfe von eigens hierfür übermittelten Steuerbefehlen jeweils neu einzustellen, dies ist allerdings mit einem erhöhten Aufwand in der Datenübermittlung verbunden und dementsprechend wiederum lediglich bei Anwendungsfällen von Vorteil, bei denen der zeitliche Abstand zwischen der Übermittlung der Helligkeit Befehle im wesentlichen gleichbleibend ist.

Der vorliegenden Erfindung liegt dementsprechend die Aufgabe zugrunde, eine neuartige Lösung bei der Helligkeitssteuerung von Lichtquellen zu schaffen, bei der die oben geschilderten Nachteile nicht auftreten bzw. zumindest deutlich reduziert sind.

Die Aufgabe wird durch ein Verfahren zum Betreiben einer Lichtquelle gemäß Anspruch 1 sowie durch ein Lampenbetriebsgerät gemäß Anspruch 12 gelöst. Vorteilhafte Weiterbildungen der Erfindung sind Gegenstand der Unteransprüche.

Die erfindungsgemäße Lösung beruht auf dem Gedanken, die Dimmgeschwindigkeit der Lampenbetriebsgeräte variabel zu gestalten. Im Gegensatz zu der bisherigen Lösung gemäß dem DALI-Standard allerdings, bei welcher die Dimmgeschwindigkeit jeweils durch entsprechend übermittelte Steuerbefehle eingestellt wurde, ist nunmehr erfindungsgemäß vorgesehen, dass die Betriebsgeräte selbst in der Lage sind, eine geeignete Geschwindigkeit für die Helligkeitsveränderung einzustellen. Hierzu berücksichtigen die Betriebsgeräte insbesondere die Zeitpunkte, zu denen aktuelle sowie frühere Helligkeitsbefehle empfangen wurden.

Gemäß der vorliegenden Erfindung wird also ein Verfahren zum Betreiben einer Lichtquelle mit Hilfe eines Lampenbetriebsgeräts vorgeschlagen, welches Lampenbetriebsgerät die Helligkeit der Lichtquellen in Abhängigkeit von Helligkeitsbefehlen einstellt, wobei das Betriebsgerät nach dem Empfang eines neuen Helligkeitsbefehls die Helligkeit der Lichtquelle innerhalb eines Dimmzeitraums kontinuierlich oder stufenweise von der aktuellen Helligkeit auf die neue Helligkeit einstellt, und wobei erfindungsgemäß vorgesehen ist, dass das Betriebsgerät den Dimmzeitraum auf Basis der Zeitpunkte, zu denen der aktuelle sowie frühere Helligkeitsbefehl empfangen wurde, selbständig ermittelt.

Darüber hinaus wird ein Lampenbetriebsgerät zum Betreiben mindestens einer Lichtquelle vorgeschlagen, wobei das Lampenbetriebsgerät eine Empfangseinheit zum Empfangen externer Helligkeitsbefehle sowie einer Steuerschaltung aufweist, welche die Helligkeit der Lichtquellen in Abhängigkeit von den empfangenen Helligkeitsbefehlen einstellt, und wobei die Steuerschaltung dazu ausgebildet ist, nach dem Empfang eines neuen Helligkeitsbefehls die Helligkeit der Lichtquelle innerhalb eines Dimmzeitraums kontinuierlich oder stufenweise von der aktuellen Helligkeit auf die neue Helligkeit einzustellen. Erfindungsgemäß ist vorgesehen, dass die Steuerschaltung den Dimmzeitraum auf Basis der Zeitpunkte, zu denen der aktuelle sowie frühere Helligkeitsbefehl empfangen wurden, selbständig ermittelt.

Dadurch, dass die Lampenbetriebsgeräte in der Lage sind, selbständig eine geeignete Dimmgeschwindigkeit einzustellen, können die Geräte in flexibler Weise auf empfangene Steuerbefehlssequenzen reagieren. Insbesondere können sie ihre Dimmgeschwindigkeit bzw. den zur Anpassung der Helligkeit erforderlichen Dimmzeitraum derart einstellen, dass die neue Helligkeit mit hoher Wahrscheinlichkeit genau zu dem Zeitpunkt erreicht wird, zudem ein neuer Helligkeitsbefehl übermittelt wird. Hierdurch ergibt sich für einen Betrachter ein äußerst angenehmer kontinuierlicher bzw. nahezu kontinuierlicher Helligkeitsverlauf, bei dem ohne Flackern die gewünschte Helligkeit sicher eingestellt wird.

Gemäß einem besonders bevorzugten Ausführungsbeispiel der vorliegenden Erfindung ist vorgesehen, dass als Dimmzeitraum die Dauer zwischen dem Empfang der letzten Helligkeitsbefehls und dem Empfang des aktuellen Helligkeitsbefehls eingestellt wird. Bei dieser Vorgehensweise geht das Lampenbetriebsgerät also davon aus, dass zumindest über einen bestimmten Zeitraum hinweg die Helligkeitsbefehle in nahezu gleichmäßigen Abständen übermittelt werden. Wird allerdings der zeitliche Abstand durch die Zentrale geändert, so stellt sich das Lampenbetriebsgerät automatisch auf diese neue Situation ein.

Vorzugsweise ist vorgesehen, dass die selbständige Ermittlung des Dimmzeitraums in einem sogenannten Adaptivmodus des Betriebsgeräts vorgenommen wird, wobei dieser Adaptivmodus entweder durch einen externen Steuerbefehl aktiviert bzw. deaktiviert werden kann oder das Betriebsgerät in bestimmten Situationen den Modus automatisch aktiviert. Hierbei kann insbesondere vorgesehen sein, dass der Adaptivmodus durch das Betriebsgerät dann aktiviert wird, falls die Dauer zwischen dem Empfang des letzten Helligkeitsbefehls und dem Empfang des aktuellen Helligkeitsbefehls einen vorgegebenen Refernzzeitraum unterschritten hat. Werden hingegen Helligkeitsbefehle lediglich in großen zeitlichen Abständen übermittelt, so wird dies durch das Lampenbetriebsgerät dann dahingehend interpretiert, dass keine bestimmten Helligkeitssequenzen eingestellt werden sollen sondern stattdessen lediglich einmalige Helligkeitsveränderungen vorgesehen sind. In diesem Fall wird vorzugsweise auf eine feste vorgegebene Dimmgeschwindigkeit von beispielsweise 500ms zurückgegriffen.

Die Helligkeitsbefehle werden vorzugsweise als digitale Steuerbefehle übermittelt, wobei dies im Rahmen aller denkbaren Möglichkeiten zur Befehlsübermittlung erfolgen kann. Denkbar wäre beispielsweise die Nutzung separater Bussysteme, wie dies insbesondere gemäß dem DALI-Standard vorgesehen ist. Neben den drahtgebundenen ist auch die drahtlose Übermittlung (Funk) von Helligkeitsbefehlen oder die Nutzung von Powerline Carrier - (PLC) Techniken zur Datenübermittlung möglich.

Als Leuchtmittel, die dem Betriebsgerät zugeordnet sind, kommen insbesondere LEDs in Frage, da dort die dynamische Lichtsteuerung eine besondere Rolle spielt.

Nachfolgend soll die Erfindung anhand der beiliegenden Zeichnung näher erläutert werden. Es zeigen:
- Fig. 1: schematisch die Ausgestaltung eines erfindungsgemäßen Lampenbetriebsgeräts zum Betreiben einer Lichtquelle;
- Fig. 2: den Helligkeitsverlauf bei Übermittlung einer bestimmten Helligkeitssequenz und sehr langsamer Dimmgeschwindigkeit;
- Fig. 3: den Helligkeitsverlauf bei einer sehr hohen Dimmgeschwindigkeit und
- Fig. 4: den Helligkeitsverlauf bei adaptiver Dimmgeschwindigkeit gemäß der vorliegenden Erfindung.

Nachfolgend wird die Erfindung anhand eines Ausführungsbeispiels eines elektronischen Vorschaltgeräts zum Betreiben einer Gasentladungslampe erläutert. Es ist allerdings anzumerken, dass das Konzept der adaptiven Dimmgeschwindigkeit keinesfalls auf derartige Lampenbetriebsgeräte und Lichtquellen beschränkt ist. Stattdessen kann die vorliegende Erfindung grundsätzlich bei sämtlichen Arten von Lämpenbetriebsgeräten eingesetzt werden, welche in der Lage sind, die ihnen zugeordneten Lichtquellen in ihrer Helligkeit einzustellen. Die Lichtquellen können insbesondere LEDs sein.

Das in Fig. 1 allgemein mit dem Bezugszeichen 1 dargestellte Lampenbetriebsgerät weist als zentrale Komponente eine Steuerschaltung 2 auf, welche für den Betrieb des Vorschaltgeräts 1 verantwortlich ist und die Steuerung sämtlicher weiterer Komponenten übernimmt. Der Betrieb des Vorschaltgeräts 1 erfolgt insbesondere auf Basis von Steuerbefehlen, welche dem Vorschaltgerät 1 von einem zentralen Befehlsgeber 22 drahtgebunden und/oder drahtlos (Funk) übermittelt werden. Hierzu weist das Vorschaltgerät 1 eine Sende- und Empfangeinheit bzw. eine Schnittstelle 3 auf, über welche ein Datenaustausch erfolgt. Die Schnittstelle 3 ist dabei im dargestellten Ausführungsbeispiel über ein Busleitungssystem 21, an welches auch andere Vorschaltgeräte angeschlossen sein können, mit dem zentralen Befehlsgeber 22 verbunden. Von der Schnittstelle 3 über das Busleitungssystem 21 empfangene Befehle werden dann an die Steuereinheit 2 weitergeleitet, welche in geeigneter Weise den Betrieb des Vorschaltgeräts 1 regelt.

Anzumerken ist, dass auch andere Lösungen zur Übermittlung der Steuerbefehle vorgesehen sein können. Insbesondere bestünde auch die Möglichkeit, eine drahtlose Befehlsübermittlung vorzusehen. Auch die Nutzung der Leitungen des Stromversorgungsnetzes 20 für die Befehlsübermittlung wäre denkbar, wobei dann sogenannte Powerline Carrier-Techniken eingesetzt werden. Im dargestellten Ausführungsbeispiel der Verwendung einer separaten Busleitung 21 erfolgt die Befehlsübermittlung vorzugsweise gemäß dem DALI-Standard, wobei allerdings auch jegliche andere Art und Weise der digitalen Befehlsübermittlung vorgesehen sein kann.

Die Helligkeitseinstellung der da Vorschaltgerät 1 angeschlossenen Gasentladungslampe erfolgt dadurch, dass die der Lampe LA zugeführte Leistung in geeigneter Weise eingestellt wird. Hierzu weist das Vorschaltgerät 1 intern zunächst einen an das Stromversorgungsnetz 20 angeschlossenen Gleichrichter 4 auf, dessen gleichgerichtete Eingangsspannung einer Zwischenkreisschaltung 5 zugeführt wird. Diese dient einerseits der Oberwellenfilterung und generiert andererseits eine Zwischenkreisspannung, welche von einem Wechselrichter 6 in eine hochfrequente Wechselspannung umgesetzt wird. Diese wiederum wird dem ausgangsseitigen Lastkreis 7 zugeführt, der Ausgangsanschlüsse für die Lampe LA aufweist. In bekannterweise kann nunmehr die Lampenleistung dadurch verändert werden, dass die Frequenz der von dem Wechselrichter 6 generierten Wechselspannung verändert wird. Da der Lastkreis 7 einen Serienresonanzkreis bestehend aus einer Induktivität sowie einer Kapazität aufweist, kann durch Veränderung der Betriebsfrequenz gegenüber der Serienresonanzfrequenz des Lastkreises die Leistung verändert werden. Je nach Art des Typs der an das Lampenbetriebsgerät angeschlossenen Lichtquelle können allerdings auch andere Konzepte zur Leistungs- bzw. Helligkeitssteuerung eingesetzt werden.

Erhält nun das Lampenbetriebsgerät 1 über die Busleitung 21 einen neuen Helligkeitsbefehl für die Lampe LA, so verändert die Steuerschaltung 2 die der Lampe LA zugeführte Leistung derart, dass diese letztendlich mit der neuen gewünschten Helligkeit betrieben wird. Der Übergang von der Ausgangshelligkeit auf die neue Endhelligkeit erfolgt allerdings nicht sprunghaft, sondern kontinuierlich bzw. in kleineren Stufen, um einen angenehmeren Helligkeitsübergang hervorzurufen. Diese sogenannte Dimmgeschwindigkeit wird dabei üblicherweise durch die Vorgabe eines Dimmzeitraums bestimmt, der angibt, innerhalb welcher Zeit die Helligkeit von der Ausgangshelligkeit auf die Endhelligkeit angehoben bzw. abgesenkt wird.

Ein standardmäßiger Dimmzeitraum beträgt beispielsweise 500ms, was bedeutet, dass die neue Helligkeit innerhalb einer halben Sekunde angesteuert wird. Diese Geschwindigkeit ist für solche Fälle ausreichend, bei denen lediglich in großen zeitlichen Abständen jeweils ein neuer Helligkeitswert vorgegeben wird. Auf der anderen Seite sind durchaus spezielle Anwendungen denkbar, bei denen der Helligkeitswert schneller geändert werden sollte, da in kurzen zeitlichen Abständen neue Helligkeitsbefehle übermittelt werden. Ist hierfür die Dimmgeschwindigkeit zu langsam, hat dies zur Folge, dass der Endwert gar nicht erreicht wird, bevor schon wieder ein neuer Helligkeitswert übermittelt wird.

Fig. 2 zeigt hierzu ein Beispiel eines Helligkeitsverlaufs, bei dem zu den Zeitpunkten t1, t2 und t3, also in einem zeitlichen Abstand von jeweils 100ms alternierend Helligkeitswerte von 20% und 80% übermittelt werden. Da bei einer fest vorgegebenen Dimmgeschwindigkeit von 500ms für die Helligkeitsänderung der Zeitraum zum Einstellen des neuen Helligkeitswerts größer ist als die zeitliche Abfolge der Übermittlung der einzelnen Befehle, hat dies - wie dargestellt - zur Folge, dass zu keinem Zeitraum die gewünschte Endhelligkeit erzielt wird. Stattdessen schwankt die Helligkeit zwischen Werten von etwa 65% und 35%, was allerdings nicht dem gewünschten Helligkeitsverlauf entspricht.

Wird stattdessen eine deutlich höhere Dimmgeschwindigkeit dargestellt, ergibt sich ein Helligkeitsverlauf, wie er beispielsweise in Fig. 3 dargestellt ist. Hierbei wird zwar jeweils vor Übermittlung eines neuen Helligkeitsbefehls die gewünschte Endhelligkeit erreicht, allerdings ergibt sich hierdurch ein letztlich sehr unschöner Helligkeitsverlauf, da einerseits Phasen vorliegen, in denen die Helligkeit verändert wird, andererseits in kurzen Zeiträumen die Helligkeit konstant auf dem hohen bzw. dem niedrigen Helligkeitswert verbleibt. Dies führt zu einer unschönen Flackererscheinung.

Um diese Nachteile zu umgehen, wird nunmehr erfindungsgemäß vorgeschlagen, dass das Lampenbetriebsgerät die Dimmgeschwindigkeit, genauer gesagt den Dimmzeitraum selbständig festlegt. Insbesondere ist hierbei vorgesehen, dass das Betriebsgerät aus den vorhergegangenen Befehlsfolgen den Ablauf erkennt und das zukünftige Verhalten bei der Helligkeitsanpassung daraufhin adaptiert, um einen möglichst kontinuierlichen Helligkeitsverlauf hervorzurufen.

Bei dem Ausführungsbeispiel gemäß Fig. 4 ist hierzu vorgesehen, dass der Dimmzeitraum T, also der Zeitraum, in dem nach Erhalt eines neuen Helligkeitsbefehls die Lampenhelligkeit von dem Ausgangswert auf den neuen Endwert verändert wird, dem zeitlichen Abstand zwischen der Übermittlung des letzten Helligkeitsbefehls und des aktuellen Helligkeitsbefehls entspricht. Bei dem in Fig. 4 dargestellten Ausführungsbeispiel bedeutet dies, dass das Lampenbetriebsgerät zum Zeitpunkt t2, zu dem ein neuer Helligkeitsbefehl erhalten wurde, feststellt, dass vor 100ms, also zum Zeitpunkt t1 der vorherige letzte Helligkeitsbefehlt übermittelt wurde. Dieser zeitliche Abstand τ wird in einem internen Speicher 8 der Steuerschaltung 2 festgehalten und dient nunmehr als Dimmzeitraum T für die nachfolgende Anpassung der Helligkeit. Nach Ablauf des Zeitraums T wird also die neue Helligkeit von 80% erreicht. Erfolgt die Übermittlung der Steuerbefehle nahezu mit gleichbleibenden zeitlichen Abständen, so bedeutet dies, dass die neue Endhelligkeit genau zu dem Zeitpunkt t3 erreicht wird, zu dem auch ein neuer Helligkeitsbefehl empfangen wird. Die Helligkeit wird also nahezu kontinuierlich verändert, was in einem sehr angenehmen Helligkeitsverlauf resultiert.

Anzumerken ist, dass bei der anhand von Fig. 4 beschriebenen Vorgehensweise selbstverständlich der zeitliche Abstand für die Übermittlung der Helligkeitsbefehle von Zeit zu Zeit verändert werden könnte, was dazu führen würde, dass bei einem derartigen Übergang dann nicht mehr die Endhelligkeit exakt zu dem Zeitpunkt erzielt wird, zu dem der neue Helligkeitsbefehl übermittelt wurde. In den darauffolgenden Sequenzen passt sich dann allerdings das Lampenbetriebsgerät wieder selbständig den neuen zeitlichen Abständen an, ohne dass hierzu eine entsprechende Befehlsübermittlung erforderlich wäre. Hierdurch ist sichergestellt, dass überwiegend ein kontinuierlicher Helligkeitsverlauf erzielt wird.

Dieser sogenannte Adaptivmodus des Lampenbetriebsgeräts ist also offensichtlich dann von Vorteil, wenn eine mehrfache und schnelle Änderung der Lampenhelligkeit vorgesehen ist. Ein Anwendungsfall hierfür wäre beispielsweise die Ansteuerung von LEDs. Wenn hingegen lediglich vereinzelt ein neuer Helligkeitsbefehl übermittelt wird, so ist eine entsprechende Anpassung der Dimmgeschwindigkeit nicht zwingend erforderlich oder sogar eher von Nachteil, weshalb vorzugsweise vorgesehen ist, dass dieser Adaptivmodus lediglich in solchen Fällen eingesetzt wird, in denen er die vorbeschriebenen Vorteile mit sich bringt. Hierzu kann einerseits vorgesehen sein, dass der Adaptivmodus explizit durch entsprechende digitale Befehle aktiviert bzw. deaktiviert wird. Andererseits kann auch vorgesehen sein, dass das Lampenbetriebsgerät automatisch den Adaptivmodus aktiviert, wenn die Übermittlung der Helligkeitsbefehle darauf schließen lässt, dass nunmehr eine bestimmte Befehlssequenz zu erwarten ist. Beispielsweise kann das Lampenbetriebsgerät für den Fall, dass der Zeitabstand zwischen zwei aufeinanderfolgenden Helligkeitsbefehlen einen - evtl. extern vorgebbaren - Referenz- bzw. Minimalwert unterschreitet, automatisch in den Adaptivmodus wechseln. Für den Fall der manuellen Aktivierung bzw. Deaktivierung des Adaptivmodus ist vorzugsweise vorgesehen, dass hierbei der entsprechende Befehlsatz des DALI-Standards erweitert wird, um die erfindungsgemäße Lösung diesem Standard zu integrieren.

Darüber hinaus ist darauf hinzuweisen, dass die Abschätzung bzw. Anpassung der Dimmgeschwindigkeit auch in anderer Art und Weise als im Hinblick auf Fig. 4 beschrieben erfolgen kann. Insbesondere könnten auch mehrere vergangene Zeitpunkte der Helligkeitsbefehlübermittlung berücksichtigt werden, wobei dann anhand einer entsprechenden Statistik oder dergleichen eine geeignete Dimmgeschwindigkeit abgeschätzt wird. Die Berücksichtigung des aktuellen Zeitpunkts der Befehlsübermittlung sowie des Zeitpunkts der letzten Befehlsübermittlung zeichnet sich allerdings durch ihre Einfachheit aus, weshalb es sich hierbei um eine besonders bevorzugte Vorgehensweise handelt.

Insgesamt gesehen wird somit durch die erfindungsgemäße Lösung eine Verbesserung in der Ansteuerung von Lichtquellen geschaffen, durch welche insbesondere bei der wiederholten und schnellen Übermittlung unterschiedliche Helligkeitsbefehle ein besonders angenehmer Helligkeitsverlauf erzielt wird. Hierbei ist gleichzeitig auch sichergestellt, dass jeweils der gewünschte Endhelligkeitswert zuverlässig erreicht wird.

## Patentansprüche

1. Verfahren zum Betreiben einer Lichtquelle (LA) mit Hilfe eines Lampenbetriebsgeräts (1), welches die Helligkeit der Lichtquelle (LA) in Abhängigkeit von extern über eine Schnittstelle zugeführten Helligkeitsbefehlen einstellt,
wobei das Betriebsgerät (1) nach dem Emfang eines neuen externen Helligkeitsbefehls die Helligkeit der Lichtquelle (LA) innerhalb eines Dimmzeitraums (T) mit einer Dimmgeschwindigkeit kontinuierlich oder stufenweise von der aktuellen Helligkeit auf die neue Helligkeit einstellt,
**dadurch gekennzeichnet,**
**dass** das Betriebsgerät (1) die Dimmgeschwindigkeit, auf Basis der Zeitpunkte (t₁, t₂), zu denen der aktuelle sowie frühere Helligkeitsbefehle empfangen wurden, selbständig adaptiv einstellt.

2. Verfahren nach Anspruch 1,
**dadurch gekennzeichnet,**
**dass** als Dimmzeitraum (T) die Dauer (τ) zwischen dem Empfang des letzten Helligkeitsbefehls und dem Empfang des aktuellen Helligkeitsbefehls gewählt wird.

3. Verfahren nach Anspruch 1 oder 2,
**dadurch gekennzeichnet,**
**dass** die selbständige Ermittlung des Dimmzeitraums in einem Adaptivmodus des Betriebsgeräts (1) erfolgt.

4. Verfahren nach Anspruch 3,
**dadurch gekennzeichnet,**
**dass** der Adaptivmodus durch einen externen Steuerbefehl aktiviert bzw. deaktiviert wird.

5. Verfahren nach Anspruch 3,
**dadurch gekennzeichnet,**
**dass** der Adaptivmodus durch das Betriebsgerät (1) automatisch aktiviert wird.

6. Verfahren nach Anspruch 5,
**dadurch gekennzeichnet,**
**dass** der Adaptivmodus durch das Betriebsgerät (1) aktiviert wird, falls die Dauer (τ) zwischen dem Empfang des letzten Helligkeitsbefehls und dem Empfang des aktuellen Helligkeitsbefehls einen vorgegebenen Referenzzeitraum unterschritten hat.

7. Verfahren nach Anspruch 6,
**dadurch gekennzeichnet,**
**dass** der Referenzzeitraum durch einen externen Steuerbefehl vorgebbar ist.

8. Verfahren nach einem der vorherigen Ansprüche,
**dadurch gekennzeichnet,**
**dass** die Helligkeitsbefehle als digitale Steuerbefehle übermittelt werden.

9. Verfahren nach Anspruch 8,
**dadurch gekennzeichnet,**
**dass** die Übermittlung der Helligkeitsbefehle entsprechend dem DALI-Standard erfolgt.

10. Verfahren nach einem der vorherigen Ansprüche,
**dadurch gekennzeichnet,**
**dass** die Helligkeitsbefehle drahtlos und/oder drahtgebunden übermittelt werden.

11. Verfahren nach einem der vorherigen Ansprüche,
**dadurch gekennzeichnet,**
**dass** die Lichtquelle wenigstens eine Leuchtdiode ist.

12. Lampenbetriebsgerät (1) zum Betreiben mindestens einer Lichtquelle (LA), wobei das Lampenbetriebsgerät (1) aufweist:
eine Empfangseinheit (3) zum Empfangen externer Helligkeitsbefehle, sowie eine Steuerschaltung (2), welche die Helligkeit der Lichtquelle (LA) in Abhängigkeit von den empfangenen Helligkeitsbefehlen einstellt,
und wobei die Steuerschaltung (2) so ausgebildet ist, dass sie kontinuierlich oder stufenweise die aktuelle Helligkeit der Lichtquelle (LA) innerhalb eines Dimmzeitraums gemäß einem empfangenen neuen Helligkeitsbefehl auf die neue Helligkeit mit einer Dimmgeschwindigkeit einstellt,
**dadurch gekennzeichnet,**
**dass** die Steuerschaltung (2) dazu ausgebildet ist, die Dimmgeschwindigkeit, auf Basis der Zeitpounkte (t_{1,} t₂), zu denen der aktuelle sowie frühere Helligkeitsbefehle empfangen wurden, selbständig adaptiv einzustellen.

13. Lampenbetriebsgerät nach Anspruch 12,
**dadurch gekennzeichnet,**
**dass** die Steuerschaltung als Dimmzeitraum (T) die Dauer (τ) zwischen dem Empfang des letzten Helligkeitsbefehls und dem Empfang des aktuellen Helligkeitsbefehls bestimmt.

14. Lampenbetriebsgerät nach Anspruch 12 oder 13,
**dadurch gekennzeichnet,**
**dass** die selbständige Ermittlung des Dimmzeitraums in einem Adaptivmodus des Betriebsgeräts (1) erfolgt.

15. Lampenbetriebsgerät nach Anspruch 14,
**dadurch gekennzeichnet,**
**dass** der Adaptivmodus durch einen externen Steuerbefehl aktivierbar bzw. deaktivierbar ist.

16. Lampenbetriebsgerät nach Anspruch 14,
**dadurch gekennzeichnet,**
**dass** der Adaptivmodus durch die Steuerschaltung (2) automatisch aktiviert wird.

17. Lampenbetriebsgerät nach Anspruch 16,
**dadurch gekennzeichnet,**
**dass** der Adaptivmodus durch die Steuerschaltung (2) aktiviert wird, falls die Dauer (τ) zwischen dem Empfang des letzten Helligkeitsbefehls und dem Empfang des aktuellen Helligkeitsbefehls einen vorgegebenen Referenzzeitraum unterschritten hat.

18. Lampenbetriebsgerät nach Anspruch 17,
**dadurch gekennzeichnet,**
**dass** der Referenzzeitraum durch einen externen Steuerbefehl vorgebbar ist.

19. Lampenbetriebsgerät nach einem der Ansprüche 12 bis 18,
**dadurch gekennzeichnet,**
**dass** die Helligkeitsbefehle digitale Steuerbefehle sind.

20. Lampenbetriebsgerät nach Anspruch 19,
**dadurch gekennzeichnet,**
**dass** die Übermittlung der Helligkeitsbefehle entsprechend dem DALI-Standard erfolgt.

21. Lampenbetriebsgerät nach einem der Ansprüche 12 bis 20,
**dadurch gekennzeichnet,**
**dass** das Gerät zu einem Empfang drahtgebundener und/oder drahtloser Helligkeitsbefehle angelegt ist.

22. Lampenbetriebsgerät nach einem der Ansprüche 12 bis 21,
**dadurch gekennzeichnet,**
**dass** die Lichtquelle wenigstens eine Leuchtdiode ist.

## Claims

1. Method for operating a light source (LA) with the aid of a lamp operating device (1), which adjusts the brightness of the light source (LA) as a function of brightness commands supplied externally via an interface, the operating device (1), having received a new external brightness command, adjusting the brightness of the light source (LA) from the present brightness to the new brightness continuously or stepwise at a dimming speed within a dimming time period (T), **characterized in that** the operating device (1) adjusts the dimming speed automatically and adaptively on the basis of the times (t₁, t₂) at which the present and earlier brightness commands were received.

2. Method according to Claim 1, **characterized in that** the duration (τ) between the reception of the last brightness command and the reception of the present brightness command is selected as the dimming time period (T).

3. Method according to Claim 1 or 2, **characterized in that** the automatic determination of the dimming time period is performed in an adaptive mode of the operating device (1).

4. Method according to Claim 3, **characterized in that** the adaptive mode is activated or deactivated by an external control command.

5. Method according to Claim 3, **characterized in that** the adaptive mode is activated automatically by the operating device (1).

6. Method according to Claim 5, **characterized in that** the adaptive mode is activated by the operating device (1) if the duration (τ) between the reception of the last brightness command and the reception of the present brightness command has fallen below a predetermined reference time period.

7. Method according to Claim 6, **characterized in that** the reference time period can be predetermined by an external control command.

8. Method according to one of the preceding claims, **characterized in that** the brightness commands are communicated in the form of digital control commands.

9. Method according to Claim 8, **characterized in that** the communication of the brightness commands is performed corresponding to the DALI standard.

10. Method according to one of the preceding claims, **characterized in that** the brightness commands are communicated in a wireless and/or wired manner.

11. Method according to one of the preceding claims, **characterized in that** the light source is at least one light-emitting diode.

12. Lamp operating device (1) for operating at least one light source (LA), the lamp operating device (1) having:
a reception unit (3) for receiving external brightness commands, and
a control circuit (2), which adjusts the brightness of the light source (LA) as a function of the received brightness commands,
and the control circuit (2) being designed such that it adjusts, continuously or stepwise, the present brightness of the light source (LA), in accordance with a received new brightness command, to the new brightness at a dimming speed within a dimming time period, **characterized in that** the control circuit (2) is designed to automatically and adaptively adjust the dimming speed on the basis of the times (t₁, t₂) at which the present and earlier brightness commands were received.

13. Lamp operating device according to Claim 12, **characterized in that** the control circuit determines, as the dimming time period (T), the duration (τ) between the reception of the last brightness command and the reception of the present brightness command.

14. Lamp operating device according to Claim 12 or 13, **characterized in that** the automatic determination of the dimming time period is performed in an adaptive mode of the operating device (1).

15. Lamp operating device according to Claim 14, **characterized in that** the adaptive mode can be activated or deactivated by an external control command.

16. Lamp operating device according to Claim 14, **characterized in that** the adaptive mode is activated automatically by the control circuit (2).

17. Lamp operating device according to Claim 16, **characterized in that** the adaptive mode is activated by the control circuit (2) if the duration (τ) between the reception of the last brightness command and the reception of the present brightness command has fallen below a predetermined reference time period.

18. Lamp operating device according to Claim 17, **characterized in that** the reference time period can be predetermined by an external control command.

19. Lamp operating device according to one of Claims 12 to 18, **characterized in that** the brightness commands are digital control commands.

20. Lamp operating device according to Claim 19, **characterized in that** the communication of the brightness commands is performed corresponding to the DALI standard.

21. Lamp operating device according to one of Claims 12 to 20, **characterized in that** the device is set up to receive wired and/or wireless brightness commands.

22. Lamp operating device according to one of Claims 12 to 21, **characterized in that** the light source is at least one light-emitting diode.

## Revendications

1. Procédé pour faire fonctionner une source de lumière (LA) au moyen d'un appareil de commande de lampe (1), qui ajuste la luminosité de la source de lumière (LA) en fonction d'instructions de luminosité externes fournies via une interface,
dans lequel, après la réception d'une nouvelle instruction de luminosité externe, l'appareil de commande (1) ajuste la luminosité de la source de lumière (LA) pendant une durée (T) de variation d'intensité lumineuse avec une vitesse de variation d'intensité lumineuse de façon continuelle ou par paliers depuis la luminosité actuelle jusqu'à la nouvelle luminosité, **caractérisé en ce que**
l'appareil de commande (1) ajuste la vitesse de variation d'intensité lumineuse de façon autonome et adaptative sur la base des instants (t1, t2) auxquels l'instruction de luminosité actuelle et la précédente ont été réceptionnée.

2. Procédé selon la revendication 1,
**caractérisé en ce que** la durée (T) de variation d'intensité lumineuse est choisie comme étant la durée (τ) entre la réception de la dernière instruction de luminosité et la réception de l'instruction de luminosité actuelle.

3. Procédé selon la revendication 1 ou 2,
**caractérisé en ce que** la détermination autonome de la durée de variation d'intensité lumineuse a lieu dans un mode adaptatif de l'appareil de commande (1).

4. Procédé selon la revendication 3,
**caractérisé en ce que** le mode adaptatif est activé ou désactivé par une instruction de commande externe.

5. Procédé selon la revendication 3,
**caractérisé en ce que** le mode adaptatif est activé automatiquement par l'appareil de commande (1).

6. Procédé selon la revendication 5,
**caractérisé en ce que** le mode adaptatif est activé par l'appareil de commande (1), au cas où la durée (τ) entre la réception de la dernière instruction de luminosité et la réception de l'instruction de luminosité actuelle est inférieure à une durée de référence prédéterminée.

7. Procédé selon la revendication 6,
**caractérisé en ce que** la durée de référence est prédéterminée par une instruction de commande externe.

8. Procédé selon l'une des revendications précédentes,
**caractérisé en ce que** les instructions de luminosité sont transmises comme instructions de commande numériques.

9. Procédé selon la revendication 8,
**caractérisé en ce que** la transmission des instructions de luminosité a lieu conformément au standard DALI.

10. Procédé selon l'une des revendications précédentes,
**caractérisé en ce que** les instructions de luminosités sont transmises sans fil et/ou de manière filaire.

11. Procédé selon l'une des revendications précédentes,
**caractérisé en ce que** la source de lumière est au moins une diode électroluminescente.

12. Appareil de commande de lampe (1) pour faire fonctionner au moins une source de lumière (LA), l'appareil de commande de lampe (1) présentant :
une unité de réception (3) pour réceptionner des instructions de luminosité externes, ainsi que un circuit de commande (2), qui ajuste la luminosité de la source de lumière (LA) en fonction des instructions de luminosité réceptionnées,
et dans lequel le circuit de commande (2) est conçu de manière à ce qu'il ajuste la luminosité actuelle de la source de lumière (LA) de façon continuelle ou par paliers pendant une durée de variation d'intensité lumineuse conformément à une nouvelle instruction de luminosité réceptionnée sur la nouvelle luminosité avec une vitesse de variation d'intensité lumineuse, **caractérisé en ce que**
le circuit de commande (2) est conçu pour ajuster la vitesse de variation d'intensité lumineuse de façon autonome et adaptative sur la base des instants (t1, t2) auxquels l'instruction de luminosité actuelle et la précédente ont été réceptionnée.

13. Appareil de commande de lampe selon la revendication 12,
**caractérisé en ce que** le circuit de commande définit la durée (T) de variation d'intensité lumineuse comme étant la durée (τ) entre la réception de la dernière instruction de luminosité et la réception de l'instruction de luminosité actuelle.

14. Appareil de commande de lampe selon la revendication 12 ou 13,
**caractérisé en ce que** la détermination autonome de la durée de variation d'intensité lumineuse a lieu dans un mode adaptatif de l'appareil de commande (1).

15. Appareil de commande de lampe selon la revendication 14,
**caractérisé en ce que** le mode adaptatif est activable ou désactivable par une instruction de commande externe.

16. Appareil de commande de lampe selon la revendication 14,
**caractérisé en ce que** le mode adaptatif est activé automatiquement par le circuit de commande (2).

17. Appareil de commande de lampe selon la revendication 16,
**caractérisé en ce que** le mode adaptatif est activé par le circuit de commande (2), au cas où la durée (τ) entre la réception de la dernière instruction de luminosité et la réception de l'instruction de luminosité actuelle est inférieure à une durée de référence prédéterminée.

18. Appareil de commande de lampe selon la revendication 17,
**caractérisé en ce que** la durée de référence est prédéterminable par une instruction de commande externe.

19. Appareil de commande de lampe selon l'une des revendications 12 à 18,
**caractérisé en ce que** les instructions de luminosité sont des instructions de commande numériques.

20. Appareil de commande de lampe selon la revendication 19,
**caractérisé en ce que** la transmission des instructions de luminosité a lieu conformément au standard DALI.

21. Appareil de commande de lampe selon l'une des revendications 12 à 20,
**caractérisé en ce que** l'appareil est conçu pour une réception d'instructions de luminosités sans fil et/ou filaires.

22. Appareil de commande de lampe selon l'une des revendications 12 à 21,
**caractérisé en ce que** la source de lumière est au moins une diode électroluminescente.
